# EUROPÄISCHE PATENTSCHRIFT

(11) **EP 0 132 800 B1**
(45) Veröffentlichungstag und Bekanntmachung des Hinweises auf die Patenterteilung: **28.12.1988**
(21) Anmeldenummer: 84108584.8
(22) Anmeldetag: 20.07.1984
(51) Int. Cl.: B41F 7/10, B41F 7/12

(54) **Bogen-Offsetrotationsdruckmaschine nach dem Fünfzylindersystem**
Sheet-fed offset rotation printing machine of the five-cylinder-type
Rotative offset à feuille du type à cinq cylindres

(30) Priorität: 02.08.1983 DE 3327790
(43) Veröffentlichungstag der Anmeldung: 13.02.1985
(73) Patentinhaber: M.A.N.-ROLAND Druckmaschinen Aktiengesellschaft, 63012 Offenbach (DE)
(72) Erfinder: Fischer, Hermann, D-8900 Augsburg (DE)

(56) Entgegenhaltungen:
- DE-A- 1 913 038
- DE-B- 1 247 339
- FR-A- 2 492 732
- FR-A- 2 495 058
- FR-A- 2 501 111

## Beschreibung

Die Erfindung betrifft eine Bogen-Offsetrotationsdruckmaschine nach dem Fünfzylinder-System, mit einem die zu bedruckenden Bogen von einem Anleger übernehmenden Gegendruckzylinder, an den, in Transportrichtung der Bogen gesehen, hintereinander zwei mit jeweils einem Plattenzylinder zusammenarbeitende Offset-Gummizylinder angestellt sind, wobei der Gegendruckzylinder den doppelten Umfang, bezogen auf den Umfang der Gummizylinder, aufweist.

Eine Maschine dieser Art ist aus dem Fachbuch «Einführung in den Offsetdruck_{"} von Wolfgang Walenski, Eggen-Fachbuchreihe, Seite 113, bekannt. Mit dieser Maschine kann ein Bogen auf einer Seite mit einem zweifachen Schöndruck bedruckt werden. Für Widerdruck wäre eine Wendevorrichtung erforderlich. Darüber hinaus zeigt die Seite 155 des gleichen Fachbuches eine Bogen-Offsetdruckmaschine für Schön- und Widerdruck, bei dem ein zu bedruckender Bogen zwischen zwei Gummizylindern hindurchgeführt wird, wobei ein Gummizylinder ein Greifersystem trägt. Hier wird also im sogenannten «Blanked to Blanket»-Druckbetrieb gearbeitet.

Aufgabe der Erfindung ist es, eine Druckmaschine der erstgenannten Art so weiterzubilden, dass mit einem geringen Aufwand an zusätzlichem Raum ein in die Maschine geführter Bogen mit dreifachem Schöndruck und einem zusätzlichen Widerdruck versehen werden kann.

Diese Aufgabe wird durch die Anwendung der Merkmale des kennzeichnenden Teils des Patentanspruchs gelöst.

Ein wesentlicher Vorteil der Bogen-Offsetrotationsdruckmaschine liegt darin, dass auch die Aufbringung eines zweifachen Schön- und eines Widerdruckes möglich ist, wenn während einer jeden Umdrehung des doppelt grossen Gegendruckzylinders zwei Bogen an diesen angelegt werden.

Im folgenden wird die erfindungsgemässe Bogen-Offsetrotationsdruckmaschine anhand von Ausführungsbeispielen beschrieben, wobei Bezug auf die beiliegende Zeichnung genommen wird. In dieser zeigen:

Fig. 1 und 2 in schematischer Darstellung die erfindungsgemässe Bogen-Offsetrotationsdruckmaschine.

Fig. 1 zeigt ein Druckwerk 1, das einen sogenannten doppelt grossen Gegendruckzylinder 2 umfasst, auf dem zwei Druckplatten 3 und 4 befestigt sind. Unterhalb des Gegendruckzylinders 2 ist für die Einfärbung der Druckplatten 3, 4 ein Farb- und Feuchtwerk 5, 6 angeordnet. An den Gegendruckzylinder ist ein Offset-Gummizylinder 7 angestellt, dem ein Plattenzylinder 8 zugeordnet ist. In Transportrichtung der zu bedruckenden Bogen gesehen, ist hinter dem Gummizylinder 7 ein weiterer Offset-Gummizylinder 9 an den Gegendruckzylinder 2 angestellt, dem ein Plattenzylinder 10 zugeordnet ist.

Ein von einer üblichen Bogenanlage kommender Bogen 11 wird durch ein herkömmliches, nicht näher dargestelltes Greifersystem, das beispielsweise vor der Druckplatte 4 angeordnet ist, erfasst und an den beiden Gummizylindern 7, 9 vorbeigeführt, wonach an der Bogenübergabestelle 12 der Bogen einem weiteren Druckwerk oder einem Bogenausleger, beispielsweise über ein Kettensystem, zugeführt wird.

Bei der in Fig. 1 gezeigten Winkelstellung des Gegendruckzylinders 2 wurde das auf einer Offset-Platte 3, die spiegelbildlich gegenüber einer DiLitho-Platte 4, auf dem Gegendruckzylinder 2 montiert ist, befindliche, zuvor eingefärbte Druckbild in vorteilhafter Weise auf den Gummizylinder 7 übertragen, da während des Vorbeilaufens der Druckplatte 3 an dem Gummizylinder 7 kein Bogen dem Druckwerk 1 zugeführt wird. Somit wird der Gummizylinder 7 zum einen von dem Plattenzylinder 8 her und zum anderen von der Offsetplatte 3 her, d. h. zweifach eingefärbt. Die Darstellung gemäss Fig. 2 lässt erkennen, dass ein Bogen 11 von dem der Druckplatte 4 zugeordneten Greifersystem erfasst und zum einen vom Gummizylinder 7 mit einem zweifachen Schöndruck und von der Druckplatte 4 mit einem Widerdruck versehen werden kann. Bei einer weiteren Drehung des Gegendruckzylinders 2 erfolgt dann ein weiterer Aufdruck durch den Gummizylinder 9, so dass der Bogen an der Bogenübergabestelle 12 insgesamt mit dreifachem Schöndruck und einem Widerdruck versehen ist.

Mit dieser Druckmaschine ist es des weiteren in vorteilhafter Weise möglich, einen durch die Maschine zu führenden Bogen mit zweifachem Schöndruck mittels der Gummizylinder 7 und 9 sowie mit einem Widerdruck mittels zwei DiLitho-Platten 3 und 4 zu versehen, wenn bei einer jeden Umdrehung des Gegendruckzylinders 2 zwei Bogen zugeführt werden.

Der Hauptvorteil der Druckmaschine kommt jedoch dann erfindungsgemäss zum Tragen, wenn nur ein Bogen während einer jeden Umdrehung des Gegendruckzylinders 2 angelegt wird, so dass jeweils durch eine Platte, beispielsweise durch die Platte 3, die in diesem Fall als Offsetdruckplatte wirkt, ein zweites Druckbild auf den Gummizylinder 7 übertragen werden kann. In diesem Fall ist der eingangs erwähnte dreifache Schöndruck (Offset) plus einem Widerdruck (DiLitho) möglich, ohne dass das Druckwerk wesentlich voluminöser wird.

## Patentansprüche

Bogen-Offsetrotationsdruckmaschine nach dem Fünfzylinder-System, mit einem die zu bedruckenden Bogen (11) von einem Anleger übernehmenden Gegendruckzylinder (2), an den, in Transportrichtung der Bogen (11) gesehen, hintereinander zwei mit jeweils einem Plattenzylinder (8, 10) zusammenarbeitende Offset-Gummizylinder (7, 9) angestellt sind, und der Gegendruckzylinder (2) den doppelten Umfang, bezogen auf den Umfang der Gummizylinder (7, 9), aufweist, dadurch gekennzeichnet, dass der Gegendruckzylinder (2) mit zwei Druckplatten (3, 4) belegt ist, die hinter der Bogenabgabestelle (12) durch ein Farb- und Feuchtwerk (5, 6) einfärbbar sind und dass während einer Umdrehung des doppelt grossen Gegendruckzylinders (2) jeweils nur ein Bogen (11) diesem zugeführt wird, wobei eine Platte (z. B. 3) eine einen der Gummizylinder (7, 9) für den Schöndruck zusätzlich einfärbende Offsetplatte und die andere (z. B. 4) eine den Widerdruck direkt aufbringende DiLitho-Platte ist.

## Claims

Sheet-fed offset rotary printing machine of the five-cylinder type, having an impression cylinder (2) taking up from a feeder the sheets (11) to be printed, on this impression cylinder, seen in the direction of transport of the sheets (11), two offset blanket cylinders (7, 9) are set one behind the other and cooperate in each case with a plate cylinder (8, 10), and the impression cylinder (2) has double the circumference with respect to the circumference of the blanket cylinders (7, 9), characterised in that the impression cylinder (2) is equipped with two printing plates (3, 4) which can be inked after the sheet delivery point (12) by an inking and dampening unit (5, 6) and in that during a rotation of the double size impression cylinder (2) in each case only one sheet (11) is conveyed to it, one plate (e.g. 3) being an offset plate inking one of the blanket cylinders (7, 9) for the recto print (first form) and the other (e.g. 4) being a dilitho plate directly applying the verso print (second form).

## Revendications

Presse à imprimer rotative offset à feuille du système à cinq cylindres, comprenant un cylindre de contre-pression (2) qui reçoit les feuilles à imprimer (11) fournies par un margeur, et contre lequel s'appuient, l'un à la suite de l'autre dans le sens du défilement des feuilles (11), deux cylindres porte-blanchet (7, 9) dont chacun coopère avec un cylindre porte-plaque (8, 10), (11), et dans laquelle le cylindre de contre-pression (2) possède une circonférence doublée, relativement à la circonférence des cylindres porte-blanchet (7, 9), caractérisée en ce que le cylindre de contre-pression (2) est muni de deux plaques d'impression (3, 4) qui peuvent être encrées, en aval du point de sortie des feuilles (12), par un dispositif d'encrage et de mouillage (5, 6) et en ce que, pendant un tour du cylindre de contre-pression (2) de circonférence double, une seule feuille (11) est acheminée à ce cylindre, une plaque (par exemple 3) déposant un encrage additionnel sur l'un des cylindres porte-blanchet (7, 9) pour l'impression de recto, tandis que l'autre plaque (par exemple 4) est une plaque Dilitho qui applique directement l'impression de verso.
